# EUROPÄISCHE PATENTSCHRIFT

(11) **EP 1 127 835 B1**
(45) Veröffentlichungstag und Bekanntmachung des Hinweises auf die Patenterteilung: **26.02.2003**
(21) Anmeldenummer: 00128554.3
(22) Anmeldetag: 27.12.2000
(51) Int. Cl.: B67C 3/12

(54) **System sowie Verfahren zum Füllen von Behältern mit einem flüssigen Füllgut**
Device and method for filling containers with a liquid product
Dispositif et procédé de remplissage de récipients avec un produit liquide

(30) Priorität: 23.02.2000 DE 10008426
(43) Veröffentlichungstag der Anmeldung: 29.08.2001
(73) Patentinhaber: KHS Maschinen- und Anlagenbau Aktiengesellschaft, Patentabteilung, 44143 Dortmund (DE)
(72) Erfinder: Clüsserath, Ludwig, 55543 Bad Kreuznach (DE); Härtel, Manfred, 55559 Bretzenheim (DE)

(56) Entgegenhaltungen:
- DE-A- 4 121 063
- US-A- 5 634 500

## Beschreibung

Die Erfindung bezieht sich auf ein System gemäß Oberbegriff Patentanspruch 1 sowie auf ein Verfahren gemäß Oberbegriff Patentanspruch 14.

Zum Füllen von Flaschen, Dosen oder dergleichen Behältern mit einem flüssigen Füllgut, insbesondere auch mit Getränken sind Systeme oder Füllmaschinen, speziell auch solche umlaufender Bauart bekannt (siehe z.B. US-A-5 634 500), die am Umfang eines um eine vertikale Maschinenachse umlaufenden Rotors eine Vielzahl von Füllelementen aufweisen. An diesen sind die zu füllenden Behälter zumindest bei einer Druckfüllung mit Hilfe eines Behälterträgers in Dichtlage mit der Behältermündung angepreßt. Der Füllprozeß umfaßt dann in bekannter Weise eine Vielzahl von zeitlich aufeinander folgenden Prozeß- oder Verfahrens-Schritten, insbesondere auch solche, die dem eigentlichen Füllen vorausgehen, wie z.B. Evakuieren und Spülen des Behälterinnenraumes usw.

Die Qualität des Füllprozesses und damit auch die Haltbarkeit des Produktes, d.h. des in die Behälter abgefüllten Füllgutes hängen entscheidend von der einwandfreien Arbeitsweise der Füllelemente einer Füllmaschine ab.

Aufgabe der Erfindung ist es, ein System aufzuzeigen, mit dem in einfacher Weise eine Überwachung der Füllelemente, aber auch eine optimale Steuerung des Füllprozesses möglich ist.

Zur Lösung dieser Aufgabe ist ein System entsprechend dem Patentanspruch 1 und ein Verfahren entsprechend dem Patentanspruch 14 ausgebildet.

Bei der Erfindung wird der tatsächliche Druckverlauf (Istdruckverlauf - Istwert) an jedem Füllelement individuell erfaßt und von einer Elektronik individuell ausgewertet. Der Erfindung liegt die Erkenntnis zugrunde, daß allein aus dem gemessenen Druckverlauf die Funktionstüchtigkeit eines jeden Füllelementes einer Füllmaschine überwacht und ein evtl. Fehlverhalten bereits frühzeitig, d.h. bereits vor einer Beeinträchtigung der Qualität des Produktes festgestellt werden kann. Diese Diagnose wird dann durch ständigen Vergleich des Istdruckverlaufs (Istwert) mit einem Solldruckverlauf (Sollwert) erstellt.

Das erfindungsgemäße System gestattet es aber auch, die einzelnen Verfahrensschritte so zu korrigieren, daß der Istwert möglichst dem Sollwert des betreffenden Verfahrensschritts entspricht. Diese Korrektur erfolgt bevorzugt und in besonders einfacher Weise durch eine entsprechende Änderung der Zeitdauer des jeweiligen Verfahrensschritts. Eine Steuerung bzw. Regelung anderer Parameter der Prozeß-Schritte (z.B. des Drucks), die nur mit hohem Aufwand möglich wäre, ist vermieden.

Weiterbildungen der Erfindung sind Gegenstand der Unteransprüche.

Die Erfindung wird im Folgenden anhand der Figuren an einem Ausführungsbeispiel näher erläutert. Es zeigen:
- Fig. 1: in sehr vereinfachter schematischer Darstellung und in Draufsicht eine Füllmaschine gemäß der Erfindung;
- Fig. 2: in vereinfachter Darstellung ein Füllelement der Füllmaschine der Figur 1;
- Fig. 3: in einer Graphik den Solldruckverlauf an einem der Füllelemente der Füllmaschine der Figur 1.

Die in der Figur 1 allgemein mit 1 bezeichnete Füllmaschine dienst zum Füllen von Behältern, nämlich von Flaschen 2 mit einem flüssigen Füllgut in Form eines Getränkes. Die Füllmaschine 1 ist eine solche umlaufender Bauart, d.h. sie besitzt in der dem Fachmann bekannten Weise an einem um eine vertikale Maschinenachse umlaufenden Rotor 3 in gleichmäßigen Winkelabständen verteilt eine Vielzahl von Füllstellen, die jeweils von einem Füllelement 4 mit einem Behälterträger 5 gebildet sind. Die über einen Transporteur 6 zugeführten Flaschen 2 werden den einzelnen Füllstellen 4/5 über einen Flascheneinlauf 7 zugeführt und die gefüllten Flaschen 2 werden an einem Flaschenauslauf 8 den Füllstellen 4/5 entnommen und an den Transporteur 6 übergeben. Der Rotor 3 ist in Richtung des Pfeiles A der Figur 1 umlaufend angetrieben.

Zwischen dem Flascheneinlauf 7 und dem Flaschenauslauf 8 erfolgt der Füllprozeß der jeweils an ein Füllelement 4 angehobenen und in Dichtlage mit diesem Füllelement befindlichen Flaschen 2 in mehreren Prozeß-Schritten, und zwar bei der dargestellten Ausführungsform entsprechend der Figur 3 in elf Schritten. In dieser Figur ist der Druckverlauf (Solldruckverlauf) des in der jeweiligen Flasche 2 beim Füllprozeß angestrebten Drucks in Abhängigkeit von der Zeit wiedergegeben, und zwar als Differenzdruck gegenüber dem Atmosphärendruck p0.

Im Einzelnen umfaßt der Füllprozeß also folgende Schritte:
- Erstes Evakuieren der jeweiligen Flasche 2 vom Umgebungsdruck auf einen Druck p1 während einer Zeitdauer (Behandlungsdauer) t1,
- erstes Spülen mit Inert-Gas oder C02-Gas mit einem Anstieg des Drucks auf einen Wert p2 unterhalb des Umgebungsdruckes während einer Zeitdauer (Behandlungsdauer) t2,
- zweites Evakuieren auf einen Druck p3 unterhalb des Druckes p2 während einer Zeitdauer (Behandlungsdauer) t3,
- zweites Spülen mit Inert-Gas oder C02-Gas mit einem Druckanstieg auf den Druck p4 (weiterhin unterhalb des Atmosphärendrucks) während einer Zeitdauer (Behandlungsdauer) t4,
- drittes Evakuieren auf einen Druck p5 gleich oder etwa gleich den Druck p1 während einer Zeitdauer (Behandlungsdauer) t5,
- Vorspannen auf den Vorspanndruck p6 deutlich über dem Atmosphärendruck während einer Zeitdauer (Behandlungsdauer) t6,
- Einleiten eines Schnellfüllens bei im wesentlich gleichbleibenden Druck über eine Zeitdauer t7;
- Einleiten einer Langsamfüllphase bei anfänglichem geringen Druckanstieg auf den Druck p7 und bei dann im wesentlichen gleichbleibendem Druck über eine Zeitdauer t8,
- Einleiten einer Vorentlastung über eine Zeitdauer t9 bei auf den Wert p9 sinkendem Druck;
- Einleiten einer Beruhigungsphase bei im wesentlich gleichbleibendem Druck p9 über eine Zeitdauer t10 und
- Restentlastung über eine Zeitdauer t11 bei auf den Umgebungsdruck p0 absinkendem Druck.

Ein Großteil der vorbeschriebenen Prozeß-Schritte ist zeitgesteuert. Einzelne Prozeß-Schritte, nämlich die Beendigung des Langsamfüllens und z.B. der Übergang zwischen dem Schnellfüllen und dem Langsamfüllen sind auch durch einen Sensor gesteuert..

In der Figur 2 ist eines der am Rotor 3 vorgesehenen Füllelemente 4 näher im Detail wiedergegeben, und zwar als füllrohrloses Füllelement. Im Gehäuse 9 dieses Füllelementes ist zunächst der Flüssigkeitskanal 10 ausgebildet, in welchem u.a. das Flüssigkeitsventil 11 angeordnet ist, welches durch eine nicht dargestellte Betätigungseinrichtung zum Einleiten des Schnellfüllens geöffnet und am Ende des Langsamfüllens geschlossen wird und in der Figur 2 in seiner geöffneten Stellung wiedergegeben ist.

Der Flüssigkeitskanal 10 ist mit einem am Rotor 3 vorgesehenen Ringkessel 12 bzw. mit einem dortigen, von dem Füllgut eingenommenen Füllgutraum 13 verbunden. Oberhalb des Füllgutraums 13 ist im Ringkessel 12 ein Gasraum 14 für ein unter Druck stehende Inert-Gas, beispielsweise C02-Gas gebildet. Der Füllgutraum 13 wird über eine Leitung 15 mit dem flüssigen Füllgut versorgt, und zwar derart, daß das Niveau N des Füllgutspiegels in dem Ringkessel 12 auf einen vorgegebenen oder vorgewählten Wert eingeregelt ist. Der Gasraum 14 wird über eine Spanngasleitung 16 mit dem unter Druck stehenden Inert-Gas (C02-Gas) versorgt, und zwar über eine Druckregelung in der Weise, daß der Druck im Gasraum 14 konstant oder im wesentlichen konstant ist oder in etwa den Druck p7 entspricht.

Für die einzelnen Behandlungs- oder Füllphasen sind am Rotor 3 bei der dargestellten Ausführungsform für sämtliche Füllelemente 4 gemeinsam noch vorgesehen:
- Ein Spanngas-Ringkanal 17, der über eine Leitung 18 mit dem Gasraum 14 in Verbindung steht,
- ein erster Rückgas-Ringkanal 19, der für die Vorentlastung dient und in dem ein dem Vorentlastungsdruck entsprechender Druck p9 eingeregelt ist,
- ein zweiter Rückgasringkanal 20, der für das Restentlasten mit der Atmosphäre in Verbindung steht sowie
- ein Vakuum-Ringkanal 21, der mit einer nicht dargestellten Vakuumquelle verbunden ist.

Jedes Füllelement 4 besitzt ein Rückgasrohr 22, welches bei am Füllelement 4 angesetzter Flasche 2 mit seinem unteren, offenen Ende in den Innenraum der jeweiligen Flasche 2 und mit seinem oberen, offenen Ende in einen im Gehäuse 9 ausgebildeten Gaskanal 23 mündet, der Bestandteil vom im Gehäuse 3 ausgebildeten Gaswegen ist. Diese sind über eine an jedem Füllelement 4 vorgesehene, individuell steuerbare Steuerventileinrichtung 24 derart steuerbar, daß der Innenraum der jeweiligen, am Füllelement 4 in Dichtlage vorgesehenen Flasche 2 für die einzelnen Behandlungsschritte u.a. mit dem dem jeweiligen Behandlungs- oder Prozeß-Schritt entsprechenden Ringkanal 17, 19, 20 bzw. 21 verbunden ist, und zwar derart, daß sich bei ordnungsgemäß arbeitendem Füllelement 4 der in der Figur 3 wiedergegebene Solldruckverlauf während des Füllens ergibt.

Im Gaskanal 23 ist ein Drucksensor 25 vorgesehen, der über das Rückgasrohr 22 ständig den im Innenraum der am Füllelement 4 vorgesehenen Flasche 2 erfaßt und den entsprechenden Meßwert an eine für sämtliche Füllelemente 4 bzw. deren Drucksensoren 25 gemeinsame Elektronik 26 liefert, die vorzugsweise rechnergestützt bzw. von einem Rechner gebildet ist.

Mit den Drucksensoren 25 und der Elektronik 26 besteht zum einen die Möglichkeit einer Überwachung und/oder Diagnose der einzelnen Füllelemente 4 bei laufender Maschine, d.h. ein evtl. Fehlverhalten einzelner Füllelemente wird frühzeitig erkannt, um ggf. Gegenmaßnahmen einzuleiten. Mit den Drucksensoren 25 und der gemeinsamen Elektronik 26 ist aber auch eine automatische, füllgutspezifische Regelung des Füllprozesses möglich.

### Überwachung und /oder Diagnose der Füllelemente 4:

Diesem Diagnoseverfahren liegt die Erkenntnis zugrunde, daß allein durch die Überwachung des Istdruckverlaufs mittels der Drucksensoren 25 und durch Vergleich dieses an dem jeweiligen Füllelement 4 gemessenen Druckverlaufs mit einem Solldruckverlauf eventuelle Fehler in einzelnen Füllelementen 4 bei laufender Füllmaschine 1 frühzeitig erkennbar sind.

Der Solldruckverlauf, der in der Figur 3 mit 27 bezeichnet ist, ist in einem Speicher der Elektronik 26 abgelegt, und zwar zusammen mit einem engeren Toleranzbereich, der durch die beiden der Kurve 27 näher liegenden Kurven 27' und 27" definiert ist, sowie zusammen mit einem breiteren Toleranzbereich, der durch die beiden außen liegenden Kurven 27''' und 27"" definiert ist. Die Bandbreite des engeren Toleranzbereichs (Kurven 27' und 27") ist so gewählt, daß dann, wenn der Istdruckverlauf vollständig innerhalb dieser Bandbreite liegt, qualitativ voll akzeptable Füllergebnisse erreicht werden, wobei die Elektronik 26 allerdings bereits bei Abweichungen innerhalb dieses engeren Toleranzbereichs eine Fehlermeldung absetzt, die die mögliche Fehlerursache und auch eine genaue Identifikation des jeweiligen Füllelementes 4 enthält, beispielsweise dessen laufende Nummer am Rotor 3 enthält. Die Fehlerursache analysiert die Elektronik 26 aus der Position, an der der Druck an dem betreffenden Füllelement 4 von der Sollkennlinie bzw. vom Solldruckverlauf 27 abweicht. Fehler, die innerhalb des von den Kurven 27' und 27" definierten engeren Toleranzbereiches auftreten, liegen auf jeden Fall noch innerhalb der Qualitätsmaßtstäbe, die für ein verkaufsfähiges Produkt ausreichen. Eine entsprechende Fehlermeldung kann aber im Rahmen einer vorbeugenden Wartung genutzt werden, um den entsprechenden Fehler bereits im Vorfeld, d.h. bevor eine Beeinträchtigung der Abfüllqualität auftritt, abzustellen.

Überschreitet der an einem Füllelement 4 durch den dortigen Drucksensor 25 erfaßte Istdruckverlauf zu einem beliebigen Zeitpunkt den breiteren Toleranzbereich, der durch die Kurven 27"' und 27"" definiert ist, so entspricht die Qualität nicht mehr den Maßstäben eines verkaufsfähigen Produktes. Von der Elektronik 26 wird das fehlerhafte Füllelement 4 erfaßt und dann die Flasche 2 des betreffenden Füllelementes gesteuert durch die Elektronik 26 an einem nicht dargestellten Ausgleitsystem aussortiert oder aber bei einem gravierenden Fehler die Füllmaschine 1 vollständig angehalten.

Durch die abgesetzte Fehlermeldung mit genauer Definition des fehlerhaften Füllelementes und der möglichen Fehlerursache ist es dem Wartungspersonal möglich, den entsprechenden Fehler schnell zu beseitigen. Insbesondere dann, wenn keine gravierenden Abweichungen von der Sollkennlinie 27 vorliegen, ist es auch möglich, über die Elektronik 26 das betreffende Füllelement bzw. einzelne Behandlungs- oder Prozeß-Schritte an diesem Füllelement 4 so zu steuern, daß aufgetretene Fehler zumindest in ihrer Wirkung korrigiert werden, und zwar durch entsprechende Änderung der Behandlungszeiten einzelner Verfahrensschritte.

Durch eine solche Berichtigungs- oder Korrekturmaßnahme besteht die Möglichkeit, ein Füllelement innerhalb einer noch zulässigen Toleranz mit korrekten Füllergebnissen zu halten. Wird z.B. während der Vorspannzeit t6 an einem Füllelement 4 der erforderliche Füll- oder Vorspanndruck p6 nicht ganz erreicht, so kann die Elektronik 26 bei dem nächsten Füllprozeß die Vorspannzeit t6 entsprechend verlängern. Mit dieser Korrektur der Behandlungszeiten können Füllelemente 4 mit leichten Defekten bis zur nächsten routinemäßigen Wartung der gesamten Füllmaschine mit qualitativ akzeptablen Füllergebnissen verwendet werden.

Das beschriebene Diagnosesystem bzw. die Elektronik 26 enthält selbstverständlich auch die Möglichkeit, sämtliche, relevanten Daten, insbesondere auch den von den Drucksensoren 25 gelieferten Daten aufzuzeichnen, so daß diese dann später datentechnisch verarbeitet und ausgewertet werden können.

Es versteht sich, daß der Solldruckverlauf 27 sowie auch dem der engeren Toleranzbereich (Kurven 27' und 27") und dem weiteren Toleranzbereich (Kurven 27"' und 27"") entsprechenden Daten und Werte jeweils für unterschiedliche Behandlungs- oder Füllprozesse und für unterschiedliche Füll-Parameter, wie Füllgutsorte, C02-Gehalt, Abfülltemperatur, Abfüllvolumen, Leervolumen der Behälter, Füllhöhe usw. gesondert abgelegt sind.

Der jeweilige Solldruckverlauf 27 mit den Toleranzbereichen kann in die Elektronik 26 durch entsprechende Dateneingabe eingelesen werden. Vorzugsweise errechnet aber die Elektronik 26 zu Beginn einer Produktion aus den von den Drucksensoren 25 gelieferten Daten eine Druckverlaufkennlinie, die sich aus den gemittelten Werten einer bestimmten Anzahl von Füllungen an den Füllelementen 4 der Füllmaschine 1 errechnet. Diese Druckverlaufkennlinie wird dann als Solldruckverlauf 27 weiter verwendet.

### Automatische Parametrierung und Steuerung des Füllprozesses:

Das von den Drucksensoren 25 und der gemeinsamen Elektronik 26 gebildete elektronische Diagnosesystem kann auch zur Parametrierung und Steuerung des Füllprozesses in Abhängigkeit von Füllparameter verwendet werden. Diese Füllparameter sind beispielsweise:
- Art des Füllgutes bzw. Getränkesorte
- C02-Gehalt,
- Abfülltemperatur,
- Abfüllvolumen
- Leervolumen des betreffenden Behälters bzw. betreffenden Flasche
- Füllhöhe
- Füllverfahren (z.B. drucklose Füllung, Druckfüllung, einmaliges oder mehrmaliges Evakuieren mit Inert-Gas, Zwischenspülen, Dampfbehandlung usw.).

Die vorgenannten Parameter bedingen nicht nur u.a. in ihrer Anzahl und/oder Art unterschiedliche Verfahrensschritte, sondern insbesondere auch eine bestimmte Zeitdauer und einen bestimmten Druckverlauf im jeweiligen Verfahrensschritt. Der Verfahrensablauf ist für das jeweilige Füllverfahren im Speicher der Elektronik 26 hinterlegt. Hinterlegt sind weiterhin die von dem jeweiligen Füllgut bzw. Getränk und den zu füllenden Behältern 2 abhängigen Parameter und Kennlinien, aus denen die einzelnen Prozeßdrücke, deren zeitlicher Verlauf, die Behandlungszeiten usw. für die jeweiligen Verfahrensabschnitte errechnet werden.

Derartige Kennlinien sind z.B.
- die Evakuierungszeit t1 oder t3 in Abhängigkeit von dem Volumen der zu füllenden Flaschen 2,
- die Vorspannzeit t6 in Abhängigkeit vom Fülldruck p7 und dem Volumen der zu füllenden Flaschen 2,
- die Entlastungszeit in Abhängigkeit vom Volumen des Gasraumes innerhalb der gefüllten Flasche 2 oberhalb des Füllgutspiegels, vom Ausgangsdruck und vom Durchmesser der in den Füllelementen 4 vorhandenen Entlastungsdüsen,
- der Fülldruck in Abhängigkeit von dem jeweiligen Füllgut (Getränk), dem C02-Gehalt und der Abfülltemperatur,
- der Rückgas- und Vorentlastungsdruck in Abhängigkeit vom Füllgut (Getränk, C02-Gehalt und Abfülltemperatur).

Von einem Bediener würden dann beispielsweise für eine Abfüllpartie folgende Daten eingegeben:

| | |
|---|---|
| Getränk | Bier |
| CO2-Gehalt | 5,5g/l |
| Abfülltemperatur | 12° C |
| Flascheninhalt | 0,5 Liter |
| Füllhöhe | 50 mm. |

Grundsätzlich kann die Steuerung auch so ausgebildet sein, daß die Elektronik 26 bei Eingabe einer Füllgutart bzw. Getränkesorte ein Füllverfahren mit einem für diese Getränkesorte optimalen Verfahrensablauf auswählt oder vorschlägt.

Aus den vorgenannten fünf Werten kann die Elektronik 26 dann mit Hilfe der gespeicherten Daten alle für die Füllung notwendigen Einstellungen für die einzelnen Verfahrensschritte vornehmen, nämlich
- Zeitdauer - Erstes Evakuieren
- Zeitdauer - Erstes Spülen
- Zeitdauer - Zweiten Evakuieren
- Zeitdauer - Zweites Spülen
- Zeitdauer - Drittes Evakuieren
- Zeitdauer - Teilvorspannen
- Zeitdauer - Vorspannen
- Zeitdauer - Vorentlasten
- Zeitdauer - Restentlasten
- Zeitdauer- Fülldruck
- Zeitdauer - Vorentlastungsdruck
- Niveau N des Füllgutes im Ringkessel 12.

Die Füllzeiten t7 und t8 ergeben sich sensorgesteuert aus der Füllhöhenmessung bzw. aus der Volumenmessung.

Die Steuerung erfolgt im Detail so, daß die Füllmaschine 1 den Füllbetrieb zunächst einmal mit Werten beginnt, die die Elektronik 26 aus abgelegten Prozeßparametern unter Berücksichtigung der Einstellung durch den Bediener errechnet hat. Während des Betriebs vergleicht dann die Elektronik 26 die in den einzelnen Verfahrensschritten erreichten und von den Drucksensoren 25 erfaßten Drücke mit den anzustrebenden Solldrücken (Solldruckverlauf). Bei Abweichungen zwischen einem Istwert und dem Sollwert führt die Elektronik 26 dann entsprechende Zeitkorrekturen durch, und zwar bis der optimale Füllprozeß erreicht ist. Bei dieser automatischen Parametrierung des Verfahrensverlaufes des Füllprozesses sind somit keine Dateilkenntnisse des Füllprozesses durch den Bediener erforderlich. Der Bediener muß lediglich die allgemein bekannten Getränke-Daten, einschließlich der Art und Größe der zu füllenden Behälter bzw. Flaschen eingeben.

Die Erfindung wurde voranstehend an einem Ausführungsbeispiel beschrieben. Es versteht sich, daß Änderungen sowie Abwandlungen möglich sind, ohne daß dadurch der der Erfindung zugrundeliegende Erfindungsgedanke verlassen wird.

So besteht mit Hilfe der in jedem Füllventil installierten Drucksensor die Möglichkeit, defekte Flaschen über den dadurch gegebenen Druckabfall im System zu dedektieren. PET-Flaschen haben häufig kleinere Löcher. Diese könnte man durch eine Druckmessung unmittelbar nach dem Vorspannen ermitteln und als Resultat den Füllprozess abbrechen. Werden derartige Flaschen unter Druck befüllt, tritt das Getränk strahlförmig aus und verunreinigt das gesamte Füllerumfeld.

Weiterhin kann man mit Hilfe der Druckmessung feststellen, ob eine Füllstelle überhaupt mit einer Flasche belegt wurde.

### Bezugszeichenliste

- 1: Füllmaschine
- 2: Flasche
- 3: Rotor
- 4: Füllelement
- 5: Behälterträger
- 6: Transporteur
- 7: Flascheneinlauf
- 8: Flaschenauslauf
- 9: Füllelementgehäuse
- 10: Flüssigkeitskanal
- 11: Flüssigkeitsventil
- 12: Ringkessel
- 13: Füllgutraum
- 14: Gasraum
- 15: Leitung
- 16: Spanngasleitung
- 17: Spanngasringkanal
- 18: Verbindungsleitung
- 19: erster Rückgasringkanal
- 20: zweiter Rückgasringkanal
- 21: Vakuum-Ringkanal
- 22: Rückgasrohr
- 23: Gaskanal
- 24: Steuerventileinrichtung
- 25: Drucksensor
- 26: Elektronik bzw. Rechner

## Patentansprüche

1. System zum Füllen von Flaschen, Dosen oder dergleichen Behälter (2) mit einem flüssigen Füllgut, mit mehreren Füllpositionen, die jeweils ein Füllelement (4) aufweisen, an welchem der jeweilige Behälter (2) zumindest während eines Teils des Füllprozesses mit seiner Behältermündung in Dichtlage anliegt und über welches der Innenraum des Behälters während des Füllprozesses in wenigstens einem Prozeß-Schritt mit wenigstens einem Prozeßdruck beaufschlagt wird, **dadurch gekennzeichnet,**
**daß** an jedem Füllelement (4) wenigstens ein Drucksensor (25) vorgesehen ist, der während des Füllprozesses den Druck im Innenraum des mit dem Füllelement (4) verbundenen Behälters (2) erfaßt und ein diesem Druck entsprechendes elektrisches Signal an eine für sämtliche Füllelemente (4) gemeinsame Elektronik (26) liefert.

2. System nach Anspruch 1, **dadurch gekennzeichnet, daß** die Elektronik eine rechnergestützte Elektronik oder ein Rechner ist.

3. System nach Anspruch 1 oder 2, **dadurch gekennzeichnet, daß** die Drucksensoren (25) jeweils den zeitlichen Verlauf des Druckes während des Füllverfahrens für jedes Füllelement (4) individuell erfassen, und daß die Elektronik (26) diesen Istdruckverlauf mit einem Solldruckverlauf (27) bzw. den jeweiligen Istdruck mit dem sich aus dem Solldruckverlauf ergebenden zugehörigen Solldruck vergleicht, der füllgutspezifisch in einem Speicher der Elektronik (26) abgelegt ist.

4. System nach Anspruch 3, **dadurch gekennzeichnet, daß** die Elektronik (26) bei einer Differenz zwischen dem Istdruck und dem Sollwert (27), die größer ist als eine erste Toleranzgrenze (27', 27") ein Fehlersignal liefert, welches zumindest eine Identifikation des betreffenden Füllelementes enthält.

5. System nach Anspruch 3 oder 4, **dadurch gekennzeichnet, daß** bei einer Differenz zwischen dem Istwert und dem Sollwert, die über einer vorgegebenen zweiten Toleranzgrenze (27"', 27"") liegt, die Elektronik eine Fehlermeldung absetzt, die die Identifikation des betreffenden Füllelementes enthält und die ein Abschalten der Füllmaschine und/oder ein Ausschleusen des an dem betreffenden Füllelement befindlichen Behälters (2) bewirkt.

6. System nach einem der vorhergehenden Ansprüche, **dadurch gekennzeichnet, daß** die Elektronik (26) bei einer Differenz zwischen dem Sollwert und dem an einem Füllelement gemessenen Istwert ein Differenzsignal zur Korrektur des betreffenden Verfahrensschrittes, insbesondere zur Korrektur der Zeitdauer des Verfahrensschrittes erzeugt.

7. System nach einem der vorhergehenden Ansprüche, **dadurch gekennzeichnet, daß** der Sollwert sowie die zugehörigen Toleranzgrenzen (27', 27"; 27"', 27"") jeweils für unterschiedliche Füllgutarten spezifisch für den wenigstens einen Verfahrensschritt im Speicher der Elektronik (26) abgelegt sind.

8. System nach einem der vorhergehenden Ansprüche, **dadurch gekennzeichnet, daß** für Füllverfahren mit einer Vielzahl von Verfahrensschritten der gesamte, gewünschte zeitliche Druckverlauf als Istwert im Speicher der Elektronik (26) abgelegt ist, und zwar zusammen mit den zugehörigen Toleranzgrenzen.

9. System nach einem der vorhergehenden Ansprüche, **dadurch gekennzeichnet, daß** die Füllmaschine eine solche umlaufende Bauart ist, bei der die Füllelemente (4) am Umfang eines um Maschinenachse umlaufenden Rotors vorgesehen sind.

10. System nach einem der vorhergehenden Ansprüche, **dadurch gekennzeichnet, daß** der jeweilige Sollwert bzw. der entsprechende Solldruckverlauf bei jeder neuen Füllpartie dadurch gebildet wird, daß die Elektronik (26) zunächst aus den von den Drucksensoren (25) gelieferten Signalen eine Druckverlaufkennlinie errechnet, und zwar vorzugsweise durch Mittelung der Drucksignale, die unterschiedliche Füllelemente (4) jeweils bei sich entsprechenden Verfahrensschritten liefern.

11. System nach einem der vorhergehenden Ansprüche, **dadurch gekennzeichnet, daß** die Elektronik unter Berücksichtigung von eingestellten oder eingegebenen Füllgutund/oder Behälter-Daten sowie unter Berücksichtigung von Vorzugsweise im Speicher der Elektronik abgelegten getränke- und behälter-abhängigen Parametern den Solldruckverlauf ermittelt und/oder errechnet und aus dem Vergleich zwischen dem Solldruckverlauf und dem Istdruckverlauf ein den Füllprozeß korrigierendes Signal oder eine Fehlermeldung erzeugt.

12. System nach einem der vorhergehenden Ansprüche, **dadurch gekennzeichnet, daß** der wenigstens eine Drucksensor (25) jedes Füllelementes (4) an einem im Füllelement (4) ausgebildeten Gaskanal (23) vorgesehen ist, der mit dem Innenraum des am Füllelement (4) angesetzten Behälters (2) in Verbindung steht.

13. System nach Anspruch 12, **dadurch gekennzeichnet, daß** der Gaskanal (23), in dem der Drucksensor (25) angeordnet ist, der mit einem Rückgasrohr (22) des Füllelementes (4) in Verbindung stehende Rückgaskanal (23) ist.

14. Verfahren zum Füllen von Flaschen, Dosen oder dergleichen Behälter (2) mit einem flüssigen Füllgut, unter Verwendung mehrerer Füllpositionen, die jeweils ein Füllelement (4) aufweisen, an welchem der jeweilige Behälter (2) zumindest während eines Teils des Füllprozesses mit seiner Behältermündung in Dichtlage anliegt und über welches der Innenraum des Behälters während des Füllprozesses in wenigstens einem Prozeß-Schritt mit wenigstens einem Prozeßdruck beaufschlagt wird, **dadurch gekennzeichnet,**
**daß** an jedem Füllelement (4) während des Füllprozesses der Druck im Innenraum des mit dem Füllelement (4) verbundenen Behälters (2) individuell erfaßt wird, und
**daß** den Drücken entsprechende elektrische Signale an eine für sämtliche Füllelemente (4) gemeinsame Elektronik (26) weitergeleitet werden.

15. Verfahren nach Anspruch 14, **dadurch gekennzeichnet, daß** jeweils der zeitliche Verlauf des Druckes während des Füllverfahrens für jedes Füllelement (4) individuell erfaßt wird, und daß die Elektronik (26) diesen Istdruckverlauf mit einem Solldruckverlauf (27) bzw. den jeweiligen Istdruck mit dem sich aus dem Solldruckverlauf ergebenden zugehörigen Solldruck vergleicht, der füllgutspezifisch in einem Speicher der Elektronik (26) abgelegt ist.

16. Verfahren nach Anspruch 15, **dadurch gekennzeichnet, daß** die Elektronik (26) bei einer Differenz zwischen dem Istdruck und dem Sollwert (27), die größer ist als eine erste Toleranzgrenze (27', 27") ein Fehlersignal liefert, welches zumindest eine Identifikation des betreffenden Füllelementes enthält.

17. Verfahren nach Anspruch 15 oder 16, **dadurch gekennzeichnet, daß** bei einer Differenz zwischen dem Istwert und dem Sollwert, die über einer vorgegebenen zweiten Toleranzgrenze (27"', 27"") liegt, die Elektronik eine Fehlermeldung absetzt, die die Identifikation des betreffenden Füllelementes enthält und die ein Abschalten der Füllmaschine und/oder ein Ausschleusen des an dem betreffenden Füllelement befindlichen Behälters (2) bewirkt.

18. Verfahren nach einem der vorhergehenden Ansprüche, **dadurch gekennzeichnet, daß** die Elektronik (26) bei einer Differenz zwischen dem Sollwert und dem an einem Füllelement gemessenen Istwert ein Differenzsignal zur Korrektur des betreffenden Verfahrensschrittes, insbesondere zur Korrektur der Zeitdauer des Verfahrensschrittes erzeugt.

19. Verfahren nach einem der vorhergehenden Ansprüche, **dadurch gekennzeichnet, daß** der Sollwert sowie die zugehörigen Toleranzgrenzen (27', 27"; 27''', 27"") jeweils für unterschiedliche Füllgutarten spezifisch für den wenigstens einen Verfahrensschritt im Speicher der Elektronik (26) abgelegt sind.

20. Verfahren nach einem der vorhergehenden Ansprüche, **dadurch gekennzeichnet, daß** für Füllverfahren mit einer Vielzahl von Verfahrensschritten der gesamte, gewünschte zeitliche Druckverlauf als Istwert im Speicher der Elektronik (26) abgelegt ist, und zwar zusammen mit den zugehörigen Toleranzgrenzen.

21. Verfahren nach einem der vorhergehenden Ansprüche, **dadurch gekennzeichnet, daß** der jeweilige Sollwert bzw. der entsprechende Solldruckverlauf bei jeder neuen Füllpartie dadurch gebildet wird, daß die Elektronik (26) zunächst aus den von den Drucksensoren (25) gelieferten Signalen eine Druckverlaufkennlinie errechnet, und zwar vorzugsweise durch Mittelung der Drucksignale, die unterschiedliche Füllelemente (4) jeweils bei sich entsprechenden Verfahrensschritten liefern.

22. Verfahren nach einem der vorhergehenden Ansprüche, **dadurch gekennzeichnet, daß** die Elektronik unter Berücksichtigung von eingestellten oder eingegebenen Füllgut- und/oder Behälter-Daten sowie unter Berücksichtigung von Vorzugsweise im Speicher der Elektronik abgelegten getränke- und behälter-abhängigen Parametern den Solldruckverlauf ermittelt und/oder errechnet und aus dem Vergleich zwischen dem Solldruckverlauf und dem Istdruckverlauf ein den Füllprozeß korrigierendes Signal oder eine Fehlermeldung erzeugt.

23. Verfahren nach einem der vorhergehenden Ansprüche, **dadurch gekennzeichnet, daß** der jeweilige Druck in einem im Füllelement (4) ausgebildeten Gaskanal (23) gemessen wird, der mit dem Innenraum des am Füllelement (4) angesetzten Behälters (2) in Verbindung steht.

## Claims

1. System of filling bottles, cans or similar containers (2) with a liquid product, said system having a plurality of filling positions which each have a filling device (4), against which device the respective container (2) abuts with its container mouth in a sealing position, at least during one part of the filling process, and via which device the interior of the container is charged with at least one process pressure in at least one process step during the filling process, **characterised in that** at least one pressure sensor (25) is provided on each filling device (4), which sensor detects the pressure in the interior of the container (2), connected to the filling device (4), during the filling process and supplies an electrical signal, corresponding to this pressure, to an electronic unit (26) common to all of the filling devices (4).

2. System according to claim 1, **characterised in that** the electronic unit is a computerised electronic unit or a computer.

3. System according to claim 1 or 2, **characterised in that** the pressure sensors (25) each detect the pattern, with respect to time, of the pressure during the filling method for each filling device (4) individually, and **in that** the electronic unit (26) compares this actual pressure pattern with an intended pressure pattern (27), or respectively compares the particular actual pressure with the associated intended pressure, which results from the intended pressure pattern and is stored in a memory of the electronic unit (26) as being specific to the product.

4. System according to claim 3, **characterised in that**; if there is a difference between the actual pressure and the intended value (27) which is greater than a first tolerance limit (27', 27"), the electronic unit (26) supplies a fault signal which contains at least one identification of the pertinent filling device.

5. System according to claim 3 or 4, **characterised in that**, if there is a difference between the actual value and the desired value which exceeds a prescribed second tolerance limit (27''', 27''''), the electronic unit transmits a fault message which contains the identification of the pertinent filling device, and which message causes the filling machine to be switched-off and/or causes the container (2), situated at the pertinent filling device, to be discharged.

6. System according to one of the preceding claims, **characterised in that**, if there is a difference between the desired value and the actual value measured at a filling device, the electronic unit (26) generates a differential signal to correct the pertinent method step, more especially to correct the duration of the method step.

7. System according to one of the preceding claims, **characterised in that** the desired value as well as the associated tolerance limits (27', 27"; 27"', 27"") are each stored in the memory of the electronic unit (26) for different types of products specifically for at least one method step.

8. System according to one of the preceding claims, **characterised in that** the entire, desired pressure pattern with respect to time is stored as the actual value in the memory of the electronic unit (26), that is to say together with the associated tolerance limits, for filling methods having a plurality of method steps.

9. System according to one of the preceding claims, **characterised in that** the filling machine is of such a circulatory type of construction wherein the filling devices (4) are provided on the circumference of a rotor rotating about the machine axis.

10. System according to one of the preceding claims, **characterised in that** the respective intended value, or respectively the corresponding desired pressure pattern, is formed for each new filling batch in such a manner that the electronic unit (26) initially calculates a characteristic line of pressure pattern from the signals supplied by the pressure sensors (25), and in fact preferably by the averaging of the pressure signals which different filling devices (4) respectively supply during corresponding respective method steps.

11. System according to one of the preceding claims, **characterised in that** the electronic unit determines and/or calculates the desired pressure pattern, by taking into consideration set or input product data and/or container data as well as taking into consideration parameters which are preferably stored in the memory of the electronic unit and are dependent on the drinks and containers, and generates a signal, which corrects the filling process, or a fault message from the comparison between the desired pressure pattern and the actual pressure pattern.

12. System according to one of the preceding claims, **characterised in that** at least one pressure sensor (25) of each filling device (4) is provided on a gas duct (23), which is provided in the filling device (4) and communicates with the interior of the container (2), which is attached to the filling device (4).

13. System according to claim 12, **characterised in that** the gas duct (23), in which the pressure sensor (25) is disposed, is the return gas duct (23) communicating with a return gas pipe (22) of the filling device (4).

14. Method of filling bottles, cans or similar containers (2) with a liquid product, by using a plurality of filling positions which each have a filling device (4), against which device the respective container (2) abuts with its container mouth in a sealing position, during at least one part of the filling process, and via which device the interior of the container is charged with at least one process pressure in at least one process step during the filling process, **characterised in that** the pressure in the interior of the container (2), connected to the filling device (4), is individually detected at each filling device (4) during the filling process, and **in that** electrical signals, corresponding to the pressures, are passed to an electronic unit (26) common to all of the filling devices (4).

15. Method according to claim 14, **characterised in that** the pattern of the pressure with respect to time during the filling method is individually detected for each filling device (4), and **in that** the electronic unit (26) compares this actual pressure pattern with a desired pressure pattern (27), or respectively compares the respective actual pressure with the associated intended pressure, which results from the intended pressure pattern and is stored in a memory of the electronic unit (26) specific to the product.

16. Method according to claim 15, **characterised in that**, if there is a difference between the actual pressure and the desired value (27) which is greater than a first tolerance limit (27', 27"), the electronic unit (26) supplies a fault signal which contains at least one identification of the pertinent filling device.

17. Method according to claim 15 or 16, **characterised in that**, if there is a difference between the actual value and the intended value which exceeds a prescribed second tolerance limit (27"', 27""), the electronic unit transmits a fault message, which contains the identification of the pertinent filling device and causes the filling machine to be switched-off and/or causes the container (2), situated at the pertinent filling device, to be discharged.

18. Method according to one of the preceding claims, **characterised in that**, if there is a difference between the desired value and the actual value measured at a filling device, the electronic unit (26) generates a differential signal to correct the pertinent method step, more especially to correct the duration of the method step.

19. Method according to one of the preceding claims, **characterised in that** the desired value as well as the associated tolerance limits (27', 27"; 27"', 27"") are each stored in the memory of the electronic unit (26) for different types of products specifically for at least one method step.

20. Method according to one of the preceding claims, **characterised in that** the entire, desired pressure pattern with respect of time is stored as the actual value in the memory of the electronic unit (26), that is to say together with the associated tolerance limits, for filling methods having a plurality of method steps.

21. Method according to one of the preceding claims, **characterised in that** the respective desired value or respectively the corresponding desired pressure pattern is formed for each new filling batch in such a manner that the electronic unit (26) initially calculates a characteristic line for the pressure pattern from the signals supplied by the pressure sensors (25), that is to say preferably by averaging the pressure signals which different filling devices (4) respectively supply for corresponding method steps.

22. Method according to one of the preceding claims, **characterised in that** the electronic unit determines and/or calculates the desired pressure pattern, by taking into consideration set or input product data and/or container data as well as taking into consideration parameters which are preferably stored in the memory of the electronic unit and are dependent on the drinks and containers, and it generates a signal, which corrects the filling process, or a fault message from the comparison between the desired pressure pattern and the actual pressure pattern.

23. Method according to one of the preceding claims, **characterised in that** the respective pressure is measured in a gas duct (23), which is provided in the filling device (4) and communicates with the interior of the container (2) attached to the filling device (4).

## Revendications

1. Système pour remplir des bouteilles, boîtes ou récipients similaires (2) d'un produit de remplissage liquide, avec plusieurs positions de remplissage qui comportent chacune un élément de remplissage (4) contre lequel chaque récipient (2) s'applique en position étanche par son embouchure de récipient, au moins pendant une partie du processus de remplissage, et à travers lequel le volume intérieur du récipient est soumis à au moins une pression de processus, pendant le processus de remplissage, au cours d'au moins une étape du processus, **caractérisé**
**en ce que** sur chaque élément de remplissage (4) est prévu au moins un capteur de pression (25) qui détecte, pendant le processus de remplissage, la pression dans le volume intérieur du récipient (2) relié à l'élément de remplissage (4), et fournit un signal électrique, correspondant à cette pression, à une électronique (26) commune à tous les éléments de remplissage (4).

2. Système selon la revendication 1, **caractérisé en ce que** l'électronique est une électronique assistée par ordinateur ou un ordinateur.

3. Système selon la revendication 1 ou 2, **caractérisé en ce que** les capteurs de pression (25) détectent individuellement la variation dans le temps de la pression pendant le processus de remplissage, pour chaque élément de remplissage (4), et **en ce que** l'électronique (26) compare cette variation de la pression réelle à une variation de la pression de consigne (27), ou la pression réelle respective à la pression de consigne correspondante résultant de la variation de la pression de consigne, qui est enregistrée dans une mémoire de l'électronique (26), de manière spécifique au produit de remplissage.

4. Système selon la revendication 3, **caractérisé en ce que** dans le cas où la différence entre la pression réelle et la pression de consigne (27) est supérieure à une première limite de tolérance (27', 27"), l'électronique (26) fournit un signal de défaut qui contient au moins une identification de l'élément de remplissage concerné.

5. Système selon la revendication 3 ou 4, **caractérisé en ce que** dans le cas où la différence entre la valeur réelle et la valeur de consigne est supérieure à une deuxième limite de tolérance (27"', 27"") prédéfinie, l'électronique délivre une signalisation de défaut qui contient l'identification de l'élément de remplissage concerné et qui provoque une mise à l'arrêt de la machine de remplissage et/ou une élimination du récipient (2) qui se trouve sur l'élément de remplissage concerné.

6. Système selon l'une des revendications précédentes, **caractérisé en ce que** dans le cas d'une différence entre la valeur de consigne et la valeur réelle mesurée au droit d'un élément de remplissage, l'électronique (26) produit un signal de différence pour la correction de l'étape de procédé concernée, en particulier pour la correction de la durée de l'étape du procédé.

7. Système selon l'une des revendications précédentes, **caractérisé en ce que** la valeur de consigne ainsi que les limites de tolérance (27', 27" ; 27"', 27"") correspondantes sont enregistrées dans la mémoire de l'électronique (26), dans chaque cas pour différents types de produits de remplissage, de manière spécifique pour la ou les étapes du procédé.

8. Système selon l'une des revendications précédentes, **caractérisé en ce que** pour des procédés de remplissage comportant un grand nombre d'étapes, l'ensemble de la variation voulue dans le temps de la pression est enregistré dans la mémoire de l'électronique (26) en tant que valeur réelle, et ce avec les limites de tolérance correspondantes.

9. Système selon l'une des revendications précédentes, **caractérisé en ce que** la machine de remplissage est d'un type de construction rotatif, dans lequel les éléments de remplissage (4) sont prévus sur le pourtour d'un rotor tournant autour d'un axe de la machine.

10. Système selon l'une des revendications précédentes, **caractérisé en ce que** chaque valeur de consigne ou la variation de la pression de consigne correspondante est formée pour chaque nouveau lot de remplissage par le fait que l'électronique (26) calcule d'abord une courbe caractéristique de la variation de la pression, à partir des signaux fournis par les capteurs de pression (25), et ce de préférence par formation de la moyenne des signaux de pression que fournissent les différents éléments de remplissage (4) pour des étapes du procédé correspondantes.

11. Système selon l'une des revendications précédentes, **caractérisé en ce que** l'électronique détermine et/ou calcule la variation de la pression de consigne, en tenant compte de données réglées ou introduites relatives au produit de remplissage et/ou aux récipients, ainsi qu'en tenant compte de paramètres dépendant de la boisson et du récipient, enregistrés de préférence dans la mémoire de l'électronique, et délivre, à partir de la comparaison entre la variation de la pression de consigne et la variation de la pression réelle, un signal qui corrige le processus de remplissage ou une signalisation de défaut.

12. Système selon l'une des revendications précédentes, **caractérisé en ce que** le ou les capteur(s) de pression (25) de chaque élément de remplissage (4) sont prévus dans un canal de gaz (23) formé dans l'élément de remplissage (4), lequel communique avec le volume intérieur du récipient (2) placé sur l'élément de remplissage (4).

13. Système selon la revendication 12, **caractérisé en ce que** le canal de gaz (23), dans lequel est disposé le capteur de pression (25), est un canal de retour de gaz (23) qui est en liaison avec un tube de retour de gaz (22) de l'élément de remplissage (4).

14. Procédé pour remplir des bouteilles, boîtes ou récipients similaires (2) d'un produit de remplissage liquide, avec utilisation de plusieurs positions de remplissage qui comportent chacune un élément de remplissage (4) contre lequel chaque récipient (2) s'applique en position étanche par son embouchure de récipient, au moins pendant une partie du processus de remplissage, et à travers lequel le volume intérieur du récipient est soumis à au moins une pression de processus, pendant le processus de remplissage, au cours d'au moins une étape du processus, **caractérisé en ce que**
la pression est détectée individuellement dans le volume intérieur du récipient (2) relié à l'élément de remplissage (4), pendant le processus de remplissage et pour chaque élément de remplissage (4), et **en ce que** des signaux électriques correspondant aux pressions sont transmis à une électronique (26) commune à tous les éléments de remplissage (4).

15. Procédé selon la revendication 14, **caractérisé en ce que** la variation dans le temps de la pression est détectée individuellement pendant le procédé de remplissage, pour chaque élément de remplissage (4), et **en ce que** l'électronique (26) compare cette variation de la pression réelle à une variation de la pression de consigne (27), ou la pression réelle respective à la pression de consigne correspondante, résultant de la variation de la pression de consigne, laquelle est enregistrée, de manière spécifique au produit de remplissage, dans une mémoire de l'électronique (26).

16. Procédé selon la revendication 15, **caractérisé en ce que** dans le cas où la différence entre la pression réelle et la pression de consigne (27) est supérieure à une première limite de tolérance (27', 27"), l'électronique (26) fournit un signal de défaut qui contient au moins une identification de l'élément de remplissage concerné.

17. Procédé selon la revendication 15 ou 16, **caractérisé en ce que** dans le cas où la différence entre la valeur réelle et la valeur de consigne est supérieure à une deuxième limite de tolérance (27"', 27"") prédéfinie, l'électronique délivre une signalisation de défaut qui contient l'identification de l'élément de remplissage concerné et qui provoque une mise à l'arrêt de la machine de remplissage et/ou une élimination du récipient (2) qui se trouve sur l'élément de remplissage concerné.

18. Procédé selon l'une des revendications précédentes, **caractérisé en ce que** dans le cas d'une différence entre la valeur de consigne et la valeur réelle mesurée au droit d'un élément de remplissage, l'électronique (26) délivre un signal de différence pour la correction de l'étape de procédé concernée, en particulier pour la correction de la durée de l'étape du procédé.

19. Procédé selon l'une des revendications précédentes, **caractérisé en ce que** la valeur de consigne ainsi que les limites de tolérance (27', 27" ; 27"', 27"") correspondantes sont enregistrées dans la mémoire de l'électronique (26), dans chaque cas pour différents types de produits de remplissage, de manière spécifique pour la ou les étapes du procédé.

20. Procédé selon l'une des revendications précédentes, **caractérisé en ce que** pour des procédés de remplissage comportant un grand nombre d'étapes, l'ensemble de la variation voulue dans le temps de la pression est enregistré dans la mémoire de l'électronique (26) en tant que valeur réelle, et ce avec les limites de tolérance correspondantes.

21. Procédé selon l'une des revendications précédentes, **caractérisé en ce que** la valeur de consigne respective ou la variation de la pression de consigne correspondante est formée pour chaque nouveau lot de remplissage par le fait que l'électronique (26) calcule d'abord une courbe caractéristique de la variation de la pression, à partir des signaux fournis par les capteurs de pression (25), et ce de préférence par formation de la moyenne des signaux de pression que fournissent les différents éléments de remplissage (4) pour des étapes du procédé correspondantes.

22. Procédé selon l'une des revendications précédentes, **caractérisé en ce que** l'électronique détermine et/ou calcule la variation de la pression de consigne, en tenant compte de données réglées ou introduites relatives au produit de remplissage et/ou aux récipients, ainsi qu'en tenant compte de paramètres dépendant de la boisson et du récipient, enregistrés de préférence dans la mémoire de l'électronique, et délivre, à partir de la comparaison entre la variation de la pression de consigne et la variation de la pression réelle, un signal qui corrige le processus de remplissage ou une signalisation de défaut.

23. Procédé selon l'une des revendications précédentes, **caractérisé en ce que** la pression respective est mesurée dans un canal de gaz (23) qui est formé dans l'élément de remplissage (4), et qui est en liaison avec le volume intérieur du récipient (2) placé sur l'élément de remplissage (4).
